# FASCICULE DE BREVET EUROPEEN

(11) **EP 3 183 498 B1**
(45) Date de publication et mention de la délivrance du brevet: **07.07.2021**
(21) Numéro de dépôt: 15760219.4
(22) Date de dépôt: 19.08.2015
(51) Int. Cl.: F23R 3/28, F02C 7/22

(54) **DISPOSITIF DE RACCORDEMENT COMPORTANT PLUSIEURS TUBES CONCENTRIQUES CINTRÉS**
VERBINDUNGSVORRICHTUNG MIT MEHREREN GEKRÜMMTEN KONZENTRISCHEN ROHREN
CONNECTION DEVICE COMPRISING SEVERAL CURVED CONCENTRIC TUBES

(30) Priorité: 20.08.2014 FR 1457895
(43) Date de publication de la demande: 28.06.2017
(73) Titulaire: SAFRAN AIRCRAFT ENGINES, 75015 Paris (FR)
(72) Inventeur: CHABAILLE, Christophe, F-77550 MOISSY CRAMAYEL Cedex (FR); LOVAL, Sébastien, F-77550 MOISSY CRAMAYEL Cedex (FR); LELEU, Bénédicte, F-77550 MOISSY CRAMAYEL Cedex (FR)
(74) Mandataire: Brevalex
(86) Numéro de dépôt international: PCT/FR2015/052224
(87) Numéro de publication internationale: WO 2016/027034

(56) Documents cités:
- EP-A1- 2 962 790
- EP-A1- 2 963 347
- FR-A1- 2 494 777
- GB-A- 2 440 546
- US-A- 5 918 628
- US-A1- 2003 182 945
- US-A1- 2009 255 102
- US-A1- 2009 255 262
- US-A1- 2009 255 602
- US-A1- 2011 247 590

## Description

### DOMAINE TECHNIQUE

L'invention concerne un dispositif réalisant le raccordement d'un organe de turbomachine, tel qu'un injecteur d'une turbomachine d'aéronef, avec un système d'alimentation en carburant.

L'invention concerne plus particulièrement un dispositif de raccordement comportant plusieurs tubes concentriques cintrés à l'identique.

### ÉTAT DE LA TECHNIQUE ANTÉRIEURE

Une turbomachine d'aéronef comporte notamment un système d'alimentation en carburant comprenant un injecteur qui a pour but d'injecter une certaine quantité de carburant dans la chambre de combustion de la turbomachine. La quantité de carburant injectée dépend des conditions de fonctionnement de la turbomachine.

Un injecteur, en particulier de type aéromécanique, comprend une première sortie, dite primaire, qui est utilisée lors d'une phase de démarrage de la turbomachine et une deuxième sortie, dite secondaire, qui est utilisée après le démarrage de la turbomachine, et par laquelle un débit de carburant important est fourni.

Le système d'alimentation fourni plusieurs flux de carburant différents à l'injecteur. Chacun de ces différents flux est associé à et alimente une sortie de l'injecteur, c'est-à-dire un flux primaire alimentant la sortie primaire, et un flux secondaire alimentant la sortie secondaire.

Un dispositif de raccordement est agencé entre l'injecteur et le système d'alimentation, pour conduire les différents flux de carburant au travers d'espaces réduits.

Du fait du faible espace disponible pour le cheminement des flux de carburant, le dispositif de raccordement comprend plusieurs tubes concentriques qui délimitent plusieurs conduits au travers desquels les flux de carburant circulent.

De manière générale, un dispositif de raccordement comprend trois tubes qui délimitent trois conduits concentriques. Un premier conduit central est associé au flux primaire, un deuxième conduit radialement intermédiaire est associé au flux secondaire et un troisième conduit radialement externe est associé à un flux de carburant réalisant une protection thermique des flux de carburants primaire et secondaire.

Les tubes du dispositif de raccordement sont courbés, ou cintrés, pour permettre d'accéder à l'emplacement de l'injecteur associé, en tenant compte des contraintes d'intégration sur la turbomachine.

Selon un mode de fabrication conventionnel, les tubes sont cintrés simultanément.

Pour cela, des ressorts hélicoïdaux sont installés entre les tubes, pour maintenir les tubes à distance les uns des autres lors des opérations de cintrage.

Cependant, il résulte de ces opérations de cintrage que l'épaisseur des tubes n'est pas constante sur toute leur longueur, des dispersions de fabrication ou bien des problèmes d'étanchéité.

L'invention a pour but de proposer un dispositif de raccordement permettant de résoudre ces problèmes.

US 2003/0182945 A1 montre un injecteur de carburant pour turbomachine comportant deux tubes concentriques alimentant l'injecteur en carburant, le tube radialement interne comprenant des ailettes longitudinales d'étendant radialement jusqu'au tube radialement externe. Ces deux tubes concentriques s'étendent à l'intérieur d'un troisième tube concentrique servant de support à l'injecteur et de protection thermique pour les tubes concentriques.

US 2011/0247590 A1 et US 2009/0255602 A1 montrent des injecteurs de carburant pour turbomachine dont les dispositifs d'alimentation sont réalisés en une seule pièce à l'aide d'un procédé de fusion laser directe de métal.

### EXPOSÉ DE L'INVENTION

L'invention propose un dispositif de raccordement d'un organe à un système d'alimentation de l'organe en fluide, le dispositif de raccordement comportant trois tubes concentriques délimitant des conduits d'alimentation de l'organe, qui sont cintrés selon au moins une direction, dans lequel le dispositif de raccordement est réalisé en une seule pièce comportant au moins les tubes, le dispositif de raccordement comportant en outre deux ensembles de nervures radiales, les nervures radiales d'un premier ensemble de nervures reliant la surface externe du tube radialement interne à la surface interne du tube radialement intermédiaire et les nervures radiales du deuxième ensemble de nervures reliant la surface externe du tube radialement intermédiaire à la surface interne du tube radialement externe, les nervures radiales entre deux tubes adjacents s'étendant le long de la courbe centrale des tubes sur toute la longueur desdits tubes adjacents et étant réalisées d'une seule pièce avec lesdits tubes adjacents.

De préférence, des congés sont formés à chaque extrémité radiale de chaque nervure, au niveau du raccordement de ladite extrémité radiale de la nervure avec la paroi en vis-à-vis d'un tube, associé.

De préférence, le dispositif de raccordement comporte un corps de raccordement des tubes avec un système d'injection de fluide, et ledit corps est réalisé d'une seule pièce avec les tubes et les nervures.

De préférence, le corps comporte une platine de fixation et des congés sont formés au niveau du raccordement entre la surface externe du tube radialement externe et chaque surface de la platine.

De préférence, le dispositif de raccordement est réalisé par mise en œuvre d'un procédé de fusion laser directe de métal.

L'invention concerne aussi un circuit d'alimentation en fluide d'un organe de turbomachine tel qu'un injecteur de carburant pour une chambre de combustion de turbomachine d'aéronef comportant un dispositif de raccordement selon l'invention.

L'invention concerne aussi une turbomachine d'aéronef comportant au moins un organe raccordé à un système d'alimentation de l'organe en fluide par un dispositif de raccordement selon l'invention.

### BRÈVE DESCRIPTION DES DESSINS

D'autres caractéristiques et avantages de l'invention apparaîtront à la lecture de la description détaillée qui suit pour la compréhension de laquelle on se reportera aux figures annexées parmi lesquelles :
- la figure 1 est une représentation schématique en perspective d'un circuit d'alimentation en carburant d'un injecteur comportant un dispositif de raccordement selon l'invention ;
- la figure 2 est une vue en coupe radiale du dispositif de raccordement montrant les différents tubes et les nervures radiales ; et
- la figure 3 est une vue en coupe axiale du dispositif de raccordement montrant le corps du dispositif de raccordement avec les tubes.

### EXPOSÉ DÉTAILLÉ DE MODES DE RÉALISATION PARTICULIERS

On a représenté à la figure 1 un circuit 10 d'alimentation en carburant d'un injecteur de carburant (non représenté) pour une chambre de combustion de turbomachine d'aéronef.

Cet injecteur est conçu pour pouvoir injecteur de manière sélective deux flux distincts de carburant. Ces flux de carburant sont un flux primaire, qui est injecté lors d'une phase de démarrage de la turbomachine et qui est peu important, et un flux secondaire plus important, qui est injecté lorsque la turbomachine est en fonctionnement.

Les spécificités de chacun des deux flux de carburant étant différentes, ces deux flux sont par conséquent séparés autant au niveau de la sortie de l'injecteur que dans tout le circuit d'alimentation 10.

Le circuit d'alimentation 10 comporte aussi un système d'alimentation 12 qui répartit un flux unique de carburant en provenance d'une pompe haute pression, en plusieurs flux différents alimentant l'injecteur, et régule la pression et le débit de chacun de ces flux de carburant.

Le système d'alimentation 12 est relié à l'injecteur par l'intermédiaire d'un dispositif de raccordement 14.

Ce dispositif de raccordement 14 comporte un corps 16 qui est relié au système d'alimentation 12 et une canalisation 18 s'étendant depuis le corps 16 jusqu'à l'injecteur.

La canalisation 18 est conformée pour faire circuler les différents flux de carburant en direction de l'injecteur. Pour cela, la canalisation 18 est divisée en plusieurs conduits d'alimentation concentriques 20, 22, 24, ici au nombre de trois comme on peut le voir plus en détails à la figure 2.

La canalisation 18 comporte un premier conduit 20 radialement interne qui est associé au premier flux de carburant, un deuxième conduit 22 radialement intermédiaire qui est associé au deuxième flux de carburant et un troisième conduit 24 radialement externe qui est associé à un flux de carburant stagnant agissant en tant qu'écran thermique. Ce carburant stagnant dans le troisième conduit 24 a pour but de protéger les deux autres flux de carburant de la chaleur, et ainsi d'éviter notamment des phénomènes de cokéfaction du carburant à l'intérieur de l'injecteur carburant.

La canalisation 18 est constituée de plusieurs tubes concentriques 26, 28, 30, au nombre de trois, qui délimitent les conduits 20, 22, 24. Le premier conduit 20 est ainsi délimité par le tube 26 radialement interne, le deuxième conduit 22 est délimité par le tube 26 radialement interne et le tube 28 intermédiaire et le troisième conduit 24 est délimité par le tube intermédiaire 28 et le tube radialement externe 30.

Les tubes 26, 28, 30 sont reliés au corps 16 du dispositif de raccordement 14.

La canalisation 18 est cintrée, pour permettre l'intégration du dispositif de raccordement sur la turbomachine en tenant compte des autres composants de la turbomachine situés à proximité. Par conséquent les tubes concentriques 26, 28, 30 sont cintrés eux aussi selon au moins une direction.

La canalisation 18 comporte aussi des moyens pour maintenir les tubes 26, 28, 30 à distance les uns des autres, qui consistent en une pluralité de nervures radiales 32.

Chaque nervure 32 est cintrée de manière identique à la canalisation 18, c'est-à-dire qu'elle s'étend radialement et le long de la courbe centrale de la canalisation 18 et des tubes 26, 28, 30, sur toute la longueur des tubes 26, 28, 30.

Les nervures 32 sont situées dans le deuxième conduit 22 et dans le troisième conduit 24, formant ainsi deux ensembles de nervures, les nervures 32 du premier ensemble de nervures s'étendant dans le deuxième conduit 22, les nervures 32 du deuxième ensemble de nervures 32 s'étendant dans le troisième conduit 24.

Ici, chaque ensemble de nervures comporte quatre nervures 32 réparties à 90 degrés. Il sera compris qu'un ensemble de nervures peut comporter un nombre différent de nervures 32 sans s'éloigner de l'invention.

Aussi, les nervures 32 des deux ensembles de nervures sont disposées autour de la courbe centrale de la canalisation 18 avec deux nervures 32 adjacentes alignées.

Selon le mode de réalisation représenté aux figures, les nervures 32 sont toutes de même épaisseur. Selon une variante de réalisation, certaines nervures 32 ont une épaisseur différente de l'épaisseur des autres nervures 32, pour modifier localement la résistance mécanique à la canalisation 18. Aussi, l'épaisseur d'une nervure peut varier le long de la courbe centrale de la canalisation 18.

Chaque extrémité radiale de chaque nervure 32 comprend un surplus de matière formant congé 34 au niveau de sa liaison avec la face associée d'un tube 26, 28, 30. Ces congés 34 ont pour but de supprimer les arêtes vives pouvant fragiliser localement la liaison entre une nervure et la paroi en vis-à-vis d'un tube 26, 28, 30.

Le corps 16 du dispositif de raccordement 14 comprend une partie cylindrique 36 qui est destinée à recevoir une partie complémentaire du système d'alimentation 12 et qui communique de manière séparée avec chacun des conduits 20, 22, 24.

Le corps 16 comporte une platine de fixation 38 du dispositif de raccordement 14 sur la turbomachine. Cette platine de fixation 38 s'étend autour du tube 30 radialement externe et des congés 40 sont formés au niveau du raccordement entre la platine de fixation 38 et le tube externe 30.

De préférence, les tubes 26, 28, 30 sont tous réalisés en une seule pièce d'un même matériau.

Selon un autre aspect du dispositif de raccordement 14, les nervures 32 sont réalisées en une pièce avec les tubes 26, 28, 30.

Selon encore un autre aspect du dispositif de raccordement 14, le corps 16 du dispositif de raccordement, est réalisé en une pièce avec les tubes 26, 28, 30 et les nervures 32.

Ainsi, selon un mode de réalisation préféré de l'invention, la totalité du dispositif de raccordement 14 est réalisé en une seule pièce.

Selon un mode de réalisation préféré, le dispositif de raccordement 14 est réalisé par la mise en œuvre d'un procédé dit de fusion laser directe de métal. Un tel procédé consiste à répartir une couche uniforme de poudre métallique au moyen d'un dispositif de ré-enduction, puis à faire fondre cette couche à des emplacements donnés correspondant à une section du dispositif de raccordement dans une atmosphère inerte très contrôlée. Ces opérations sont répétées plusieurs fois jusqu'à l'obtention du dispositif de raccordement 14. Une fois terminé, le dispositif de raccordement 14 est retiré du lit de poudre et soumis à un traitement thermique et à une finition.

Ainsi, le dispositif de raccordement 14 ne subit aucune étape de mise en forme qui serait complexe à mettre en œuvre et risquerait de le fragiliser localement.

Toutes les parties du dispositif de raccordement 14 sont réalisées dans un seul matériau qui est par exemple un alliage Cobalt Chrome Molybdène ou un alliage connu sous la dénomination Inconel 718.

Un tel mode de réalisation du dispositif de raccordement 14 présente l'avantage supplémentaire qu'aucun moyen d'étanchéité n'est nécessaire entre les différents tubes 26, 28, 30 et le corps 16 du dispositif de raccordement, réduisant ainsi les risques de fuites de carburant ou de mise en communication accidentelle de deux conduits 20, 22, 24.

Aussi, la solidité du dispositif de raccordement 14 est améliorée puisqu'il est possible d'adapter l'épaisseur d'un tube 26, 28, 30 ou d'une nervure 32 en fonction des contraintes qu'il/elle subit.

## Revendications

1. Dispositif de raccordement (14) d'un organe à un système d'alimentation de l'organe en fluide, le dispositif de raccordement (14) comportant trois tubes (26, 28, 30) concentriques délimitant des conduits (20, 22, 24) d'alimentation de l'organe, qui sont cintrés selon au moins une direction,
dans lequel le dispositif de raccordement (14) est réalisé en une seule pièce comportant au moins les tubes (26, 28, 30),
le dispositif de raccordement (14) comportant en outre deux ensembles de nervures radiales (32), les nervures radiales (32) d'un premier ensemble de nervures (32) reliant la surface externe du tube radialement interne (26) à la surface interne du tube radialement intermédiaire (28) et les nervures radiales (32) du deuxième ensemble de nervures (32) reliant la surface externe du tube radialement intermédiaire (28) à la surface interne du tube radialement externe (30), les nervures radiales (32) entre deux tubes (26,28,30) adjacents s'étendant le long de la courbe centrale des tubes (26,28,30) sur toute la longueur desdits tubes (26,28,30) adjacents et étant réalisées d'une seule pièce avec lesdits tubes (26,28,30) adjacents.

2. Dispositif de raccordement (14) selon la revendication 1, dans lequel des congés (34) sont formés à chaque extrémité radiale de chaque nervure (32), au niveau du raccordement de ladite extrémité radiale de la nervure (32) avec la paroi en vis-à-vis d'un tube (26, 28, 30) associé.

3. Dispositif de raccordement (14) selon l'une quelconque des revendications précédentes, comportant un corps (16) de raccordement des tubes (26, 28, 30) avec un système d'injection de fluide, ledit corps (16) étant réalisé d'une seule pièce avec les tubes (26, 28, 30) et les nervures (32).

4. Dispositif de raccordement (14) selon la revendication précédente, dans lequel le corps (16) comporte une platine (38) de fixation et des congés (40) sont formés au niveau du raccordement entre la surface externe du tube radialement externe (30) et chaque surface de la platine (38).

5. Dispositif de raccordement (14) selon l'une quelconque des revendications précédentes, ledit dispositif de raccordement (14) étant réalisé par mise en œuvre d'un procédé de fusion laser directe de métal.

6. Circuit d'alimentation (10) en fluide d'un organe de turbomachine tel qu'un injecteur de carburant pour une chambre de combustion de turbomachine d'aéronef comportant un dispositif de raccordement (14) selon l'une quelconque des revendications précédentes.

7. Turbomachine d'aéronef comportant au moins un organe raccordé à un système d'alimentation de l'organe en fluide par un dispositif de raccordement (14) selon l'une quelconque des revendications 1 à 5.

## Patentansprüche

1. Verbindungsvorrichtung (14) für die Verbindung eines Elements mit einem Flüssigkeits-Zuführsystem für dieses Element, wobei diese Verbindungsvorrichtung (14) drei in mindestens eine Richtung gekrümmte konzentrische Rohre (26, 28, 30) umfasst, die Zuführleitungen (20, 22, 24) des Elements begrenzen, bei der die Verbindungsvorrichtung (14) aus einem einzigen Stück gefertigt ist, das mindestens die drei Rohre (26, 28, 30) umfasst, wobei die Verbindungsvorrichtung (14) außerdem zwei radiale Rippenkonstruktionen (32) umfasst, wobei die radialen Rippen (32) der ersten Rippenkonstruktion (32) die Außenfläche des radial innen liegenden Rohrs (26) mit der Innenfläche des radial mittig liegenden Rohrs (28) verbinden und die radialen Rippen (32) der zweiten Rippenkonstruktion (32) die Außenfläche des radial mittig liegenden Rohrs (28) mit der Innenfläche des radial außen liegenden Rohrs (30) verbinden, wobei sich die radialen Rippen (32) zwischen zwei nebeneinander liegenden Rohren (26, 28, 30) entlang der zentralen Krümmung der Rohre (26, 28, 30) über die gesamte Länge dieser nebeneinander liegenden Rohre (26, 28, 30) erstrecken und gemeinsam mit den genannten nebeneinander liegenden Rohren (26, 28, 30) aus einem einzigen Stück gefertigt sind.

2. Verbindungsvorrichtung (14) gemäß Anspruch 1, bei der an jedem radialen Ende jeder Rippe (32) auf Höhe der Verbindung dieses radialen Endes der Rippe (32) mit der einem damit verbundenen Rohr (26, 28, 30) gegenüberliegenden Wand Ausrundungen (34) ausgeformt sind.

3. Verbindungsvorrichtung (14) gemäß einem der vorstehenden Ansprüche, die einen Körper (16) zur Verbindung der Rohre (26, 28, 30) mit einem Flüssigkeits-Einspritzsystem umfasst, wobei dieser Körper (16) gemeinsam mit den Rohren (26, 28, 30) und den Rippen (32) aus einem einzigen Stück gefertigt ist.

4. Verbindungsvorrichtung (14) gemäß dem vorstehenden Anspruch, bei der der Körper (16) eine Befestigungsplatte (38) umfasst und auf Höhe der Verbindung zwischen der Außenfläche des radial außen liegenden Rohrs (30) und den Flächen der Platte (38) Ausrundungen (40) ausgeformt sind.

5. Verbindungsvorrichtung (14) gemäß einem der vorstehenden Ansprüche, wobei diese Verbindungsvorrichtung (14) durch Anwendung eines Verfahrens zum direkten Laserschmelzen von Metall gefertigt ist.

6. Flüssigkeits-Zuführkreislauf (10) eines Turbomaschinenelements wie ein Brennstoffinjektor für eine Brennkammer eines Turbotriebwerks eines Luftfahrzeugs, der eine Verbindungsvorrichtung (14) gemäß einem der vorstehenden Ansprüche umfasst.

7. Turbotriebwerk eines Luftfahrzeugs, das mindestens ein Element umfasst, das mittels einer Verbindungsvorrichtung (14) gemäß einem der Ansprüche 1 bis 5 mit einem Flüssigkeits-Zuführsystem für dieses Element verbunden ist.

## Claims

1. A connection device (14) for connecting a member to a system for supplying the member with fluid, the connection device (14) including three concentric tubes (26, 28, 30) delimiting conduits (20, 22, 24) for supplying the member, which are curved along at least one direction,
wherein the connection (14) device is made as a single piece including at least the tubes (26, 28, 30),
the connection device (14) further two sets of radial ribs (32), the radial ribs (32) of a first set of ribs (32) connecting the outer surface of the radially inner tube (26) to the inner surface of the radially intermediate tube (28) and the radial ribs (32) of the second set of ribs (32) connecting the outer surface of the radially intermediate tube (28) to the inner surface of the radially outer tube (30),
the radial ribs (32) between two adjacent tubes (26, 28, 30) extending along the central curve of the tubes (26, 28, 30) over the entire length of said adjacent tubes (26, 28, 30) and being made as a single piece with said adjacent tubes (26, 28, 30).

2. The connection device (14) according to claim 1, wherein fillets (34) are formed at each radial end of each rib (32), at the connection of said radial end of the rib (32) with the facing wall of an associated tube (26, 28, 30).

3. The connection device (14) according to any of the preceding claims, including a body (16) for connecting the tubes (26, 28, 30) with a fluid injecting system, said body (16) being made as a single piece with the tubes (26, 28, 30) and the ribs (32).

4. The connection device (14) according to the preceding claim, wherein the body (16) includes a securing plate (38) and fillets (40) are formed at the connection between the outer surface of the radially outer tube (30) and each surface of the plate (38).

5. The connection device (14) according to any of the preceding claims, said connection device (14) being made by implementing a direct metal laser fusion method.

6. A circuit (10) for supplying with fluid a turbomachine member such as a fuel injector for a combustion chamber of an aircraft turbomachine including a connection device (14) according to any of the preceding claims.

7. An aircraft turbomachine including at least one member connected to a system for supplying the member with fluid by a connection device (14) according to any of claims 1 to 5.
